# EUROPÄISCHE PATENTSCHRIFT

(11) **EP 0 468 018 B1**
(45) Veröffentlichungstag und Bekanntmachung des Hinweises auf die Patenterteilung: **04.05.1994**
(21) Anmeldenummer: 91903390.2
(22) Anmeldetag: 07.02.1991
(51) Int. Cl.: E01B 7/22

(54) **VERFAHREN ZUR SPURSTABILEN VERLEGUNG VON MINDESTENS DREI MIT GERINGEM ABSTAND VONEINANDER VERLEGTEN GLEISEN**
PROCESS FOR CONSTANT-GAUGE LAYING OF AT LEAST THREE TRACKS LAID A SHORT DISTANCE APART
PROCEDE DE POSE D'AU MOINS TROIS RAILS SEPARES PAR UN ECARTEMENT MINIME SANS ALTERATION DE LA LARGEUR DE LA VOIE

(30) Priorität: 14.02.1990 DE 4004452
(43) Veröffentlichungstag der Anmeldung: 29.01.1992
(73) Patentinhaber: BWG Butzbacher Weichenbau GmbH, D-35510 Butzbach (DE)
(72) Erfinder: FLÖTER, Friedhelm, D-8000 München 19 (DE)
(74) Vertreter: Stoffregen, Hans-Herbert, Dr. Dipl.-Phys.
(86) Internationale Anmeldenummer: DE9100103
(87) Internationale Veröffentlichungsnummer: WO9112374

(56) Entgegenhaltungen:
- DE-C- 3 531 855
- A. BOSHART "EISENBAHNBAU UND EISENBAHNBETRIEB, VOL. 5", 1909, OLDENBURG, MÜNCHEN UND BERLIN, siehe Seite 148

## Beschreibung

Die Erfindung betrifft ein Verfahren zur spurstabilen Verlegung von mindestens drei in geringem Abstand voneinander verlegten Gleisen wie es gattungsmäßig im Oberbegriff des Anspruchs 1 beschrieben ist.

Derartige, mit geringem veränderlichem Abstand voneinander verlegte Gleise kommen vornehmlich bei den an Weichen und Kreuzungen anschließenden Gleisabschnitten im Einfahrbereich von Bahnhöfen vor. Die Abstände (Gleisabstand abzüglich Spurweite) zwischen anliegenden Schienen der durchgehenden Stammgleise und des Verbindungs- bzw. Zweiggleises ändern sich dabei zwangsläufig zwischen einem maximalen Wert und dem Wert O. Von einem bestimmten minimalen Schienenabstand an ist die Anordnung von gesonderten Einzelschwellen für jedes Gleis nicht mehr möglich, da bei der verbleibenden Schwellenlänge der Randabstand für die ordnungsgemäße Anbringung der Schienenbefestigungsmittel nicht mehr ausreicht. Die Schwellen müssen dann mindestens in den Bereich zwischen den Schienen des anliegenden Verbindungsgleises hinein verlängert werden. Da die Schwellen auch der Sicherung der Spurweite dienen, kann eine Schwelle nicht zwischen den beiden Schienen eines Gleises getrennt werden, ohne daß zusätzliche Spurhaltungsmittel angebracht werden.

Diese Spurhaltung wurde bisher erreicht, indem jede oder jede zweite Schwelle unter drei nebeneinanderliegenden Gleisen hindurchläuft. Nachteil dieser Lösung ist, daß sehr lange sehr aufwendig zu handhabende Schwellen erforderlich werden und zudem beim Einbau eines Verbindungs- oder Zweiggleises die beiden anliegenden Stammgleise stillgelegt werden müssen.
Aufgabe der Erfindung war, ein Verfahren zu entwickeln, das es zuläßt, die Schwellen so aufzuteilen und zu verlegen, daß die Länge der Schwellen auf weniger als die bei Weichenschwellen vorkommende maximale Länge begrenzt werden kann und beim Einbau eines Verbindungs- oder Zweiggleises nur jeweils eines der beiden Stammgleise stillgelegt zu werden braucht.
Die Aufgabe wird gelöst durch das im kennzeichnenden Teil des Anspruchs 1 angegebene Verfahren zum Verlegen und Verbinden der Schwellen. In einer zweckmäßigen Ausgestaltung des Verfahrens wird nach Unteranspruch 2 vorgeschlagen, im Bahnbetrieb anfallende übliche Oberbaumaterialien als spurhaltende Verbindungsmittel zu verwenden. Das erfindungsgemäße Verfahren ist unabhängig von dem Material, aus dem die Schwellen hergestellt sind (Beton, Stahl, Holz), anwendbar.

Die Erfindung wird durch die Fig. 1 bis 3 erläutert. Es zeigen:
- Fig. 1: die schematisch dargestellte Aufsicht auf erfindungsgemäß verlegte Schwellen unter zwei Stammgleisen und einem zwischen ihnen verlaufenden Verbindungsgleis.
- Fig. 2 und 3: den Bereich zwischen den Schienen des Verbindungsgleises mit Schwellenstoß und spurhaltendem Verbindungsmittel, Fig. 2 in Ansicht, Fig. 3 in Aufsicht.

In einem Streckenabschnitt 1 verläuft zwischen den Stammgleisen 2 und 4 das Verbindungsgleis 3 mit sehr geringen variablen Abständen 5 bzw. 6 zu den Stammgleisen. Außerhalb des Bereiches 1 sind normale Gleisschwellen 7 oder unter zwei Gleisen durchlaufende Schwellen 8 verwendbar.

Im Bereich 1 werden die Schwellen 9, 10 zwischen den Schienen 3.1 und 3.2 des mittleren Verbindungsgleises 3 gestoßen, wobei aufeinanderfolgende Stöße 11 jeweils wechselnd seitlich zu einer zwischen den Schienen 3.1, 3.2 verlaufenden, zweckmäßig sich mit der Achse des Verbindungsgleises deckenden Achse 12 versetzt sind. Die drei Gleise 2, 3, 4 sind mit Schwellenpaaren aus ungleich langen Schwellen 9, 10 unterzogen, wobei jeweils eine kurze Schwelle 9.k+1, 10.k+2 auf eine lange Schwelle 9.k, 10.k+1 folgt und eine lange Schwelle 9.k jeweils einer kurzen Schwelle 10.k und eine kurze Schwelle 9.k+1 einer langen Schwelle 10.k+1 paarweise einander zugeordnet sind.
Die Stabilisierung der Spur des Gleises 3, zwischen dessen Schienen 3.1 und 3.2 jede Schwelle einen Stoß 11 aufweist, wird durch in Achse 12 zwischen den Schienen 3.1 und 3.2 des Verbindungsgleises 3 angeordnete Verbindungsmittel 13 erreicht. Die Verbindungsmittel 13 verbinden jeweils mindestens drei aufeinanderfolgende Köpfe 14 der sie unterschießenden längeren Schwellen 9.k, 9.k+2 und 10.k-1, 10.k+1 durch geeignete bekannte Mittel fest miteinander.

Ein Beispiel für derartige bekannte Verbindungsmittel 13 sind Riegel 16 aus Schienenabschnitten, die mit einem bahnüblichen Oberbaumaterial 15 - im Beispiel Rippenplatte, Hakenschraube, Spannklemme und Schwellenschraube - fest mit den Köpfen 14 der Schwellen verschraubt und verbunden sind.

## Patentansprüche

1. Verfahren zur spurstabilen Verlegung von mindestens drei mit geringem veränderlichen Abstand voneinander verlegten Gleisen (2, 3, 4) - vornehmlich in an Weichen und Kreuzungen anschließenden Gleisabschnitten (1), wo die Achsabstände (5, 6) der Gleise (2, 3, 4) geringer werden als die Länge (8) einer normalen Gleisschwelle (7) -, bei dem überlange Schwellen (9.1, 9.2 bis 9.n, 10.1, 10.2 bis 10.n), die mindestens drei Schienenstränge (2.1, 2.2, 3.1) unterziehen, verwendet werden, **dadurch** **gekennzeichnet**, daß die Stöße (11) einander zugeordneter Schwellenpaare (9.1/10.1, 9.2/10.2 ...9.n/10.n) zwischen den Schienen (3.1) und (3.2) des mittleren Gleises und aufeinanderfolgender Schwellenpaare (9.k/10.k, 9.k+1/10.k+1) wechselseitig zu einer zwischen den Schienen (3.1 und 3.2) verlaufenden Achse (12) versetzt angeordnet, und die jeweils längeren die Achse (12) unterziehenden Schwellen (9.k, 10.k+1, 9.k+2) von mindestens drei hintereinander liegenden Schwellenpaaren (9.k/10.k, 9/k+1.10 k+1, 9.k+2/10.k+2) an ihren Köpfen (14) durch ein steifes Verbindungsmittel (13) miteinander verbunden werden.

2. Verfahren nach Anspruch 1, **dadurch gekenn****zeichnet**, daß als steife Verbindungsmittel (13) an sich bekannte bahnübliche Gleisbaumaterialien wie Schienenabschnitte als Riegel (16) sowie normales Oberbaumaterial (15) (Rippenplatten, Schwellenschrauben, Hakenschrauben, Spannklemmen, Klemmplatten) zur Befestigung des Riegels (16) auf den Schwellen (9,10) verwendet werden.

## Claims

1. Process for constant gauge laying of at least three tracks (2, 3, 4) laid with short variable distance apart, particularly for track sections (1) adjacent to switches and crossings, where the lateral distances (5, 6) of the tracks (2, 3, 4) become smaller than the length (8) of a normal track tie where overlong ties (9.1, 9.1 to 9.n, 10.1, 10.2 to 10.n) are used, supporting at least three tracks (2.1, 2.2, 2.3)
**characterized in that**
the butts (11) of coordinated tie pairs (9.1/10.1. 9.2./10.2, ... 9.n/10.n) between the rails (3.1 and 3.2) of the center track and subsequent pairs of ties (9.k/10.k, 9.k+1/10.k+1) are displaced alternately with respect to an axis (12), said axis is running between said rails (3.1 and 3.2), and that any longer of the ties (9.k, 10,k+1, 9.k+2) supporting the axis (12) of at least three consecutive pairs of ties (9.k/10.k, 9/k+1, 10 k+1, 9.k+2/10.k+2) are connected to one another at their tops (14) be a rigid means of connection (3).

2. Process according to Claim 1,
**characterized in that**
as rigid means of connection (13) track construction materials known as such in railroad usage such as rail sections as stiffeners (16) as well as usual track construction material (15) (underlay plates, T-headed screws, clamps and clamping plates) are used for the fastening of the stiffener (16) upon the ties (9, 10).

## Revendications

1. Procédé pour une disposition stable quant à l'écartement d'au moins trois voies (2, 3, 4) posées avec une faible distance variable entre l'une et une autre principalement dans des tronçons de voie (1) se raccordant à des aiguillages et à des croisements, où les distances d'axe en axe (5, 6) des voies (2, 3, 4) deviennent inférieures à la longueur (8) d'une traverse (7) normale, selon lequel sont utilisées des traverses (9.1, 9.2 à 9.n, 10.1, 10.2 à 10.n), à plus grande longueur qui soutiennent au moins trois files de rails (2.1, 2.2, 3.1), caractérisé en ce que les joints (11) entre deux traverses des paires de traverses (9.1/10.1, 9.2/10.2...9.n/10.n) se correspondant mutuellement entre les rails (3.1) et (3.2) de la voie médiane, et les joints des paires de traverses se suivant l'une l'autre (9.k/10.k, 9.k+1/10.k+1) sont disposés en étant alternativement décalés par rapport à un axe (12) qui s'étend entre les rails (3.1, 3.2), et les traverses (9.k, 10.k+1, 9.k+2), respectivement plus longues et recoupant l'axe (12), de trois paires de traverses au moins se trouvant l'une derrière l'autre (9.k/10.k, 9.k+1/10.k+1, 9.k+2/10.k+2), sont reliées à leur bout (14) par un moyen de liaison (13) rigide.

2. Procédé selon la revendication 1, caractérisé en ce que sont utilisés comme moyens de liaison (13) rigides des matières connues en soi usuelles dans la construction de voies telles que tronçons de rail servant de barre (16), ainsi que des matériaux de superstructure (15) normaux (semelles à nervures, tirefonds, boulons à tête en équerre, pinces d'ancrage, plaques de serrage) pour la fixation de la barre (16) aux traverses (9, 10).
